# FASCICULE DE BREVET EUROPEEN

(11) **EP 2 766 293 B1**
(45) Date de publication et mention de la délivrance du brevet: **14.06.2017**
(21) Numéro de dépôt: 12783143.6
(22) Date de dépôt: 12.10.2012
(51) Int. Cl.: B66D 1/36, B65H 75/44, B65H 75/42

(54) **VÉHICULE D'ENTRETIEN DE PISTES SKIABLES**
ARBEITSWAGEN FÜR SKIPISTEN
MAINTENANCE VEHICLE FOR SKI SLOPES

(30) Priorité: 13.10.2011 FR 1103132
(43) Date de publication de la demande: 20.08.2014
(73) Titulaire: CM Dupon, 38920 Crolles (FR)
(72) Inventeur: JEAN, Xavier, 73100 Saint Offenge Dessous (FR); CUILLIERE, Frédéric, 74370 Saint Martin Bellevue (FR)
(74) Mandataire: Croonenbroek, Thomas Jakob
(86) Numéro de dépôt international: PCT/EP2012/070307
(87) Numéro de publication internationale: WO 2013/053909

(56) Documents cités:
- WO-A1-2010/095016
- DE-B- 1 270 914
- US-A- 5 215 272
- US-A1- 2005 056 819

## Description

La présente invention concerne le domaine des véhicules d'entretien des pistes skiables et plus particulièrement les véhicules équipés d'un treuil permettant une compensation du couple de traction grâce à l'utilisation d'un câble. L'état de la technique le plus proche est document US 5,215,272 A1 qui montre un véhicule sur lequel est monté un support de tambour d'enroulement d'un câble, le support comporte
- une base destinée à être fixée sur le châssis du véhicule,
- une partie articulée pivotante portant le tambour, l'axe de pivotement étant perpendiculaire à l'axe de rotation du tambour,
- des moyens d'actionnement de la partie articulée pivotante autour de l'axe de pivotement de manière alternative entre une première et une deuxième position prédéterminée lors de l'enroulement du câble,
- les moyens d'actionnement étant positionnés sous le tambour.
Ce type de véhicules est déjà largement utilisé à travers le monde et permet d'augmenter de manière significative le champ d'action des véhicules d'entretien en permettant l'accès à des zones plus pentues et/ou dans lesquelles le manteau neigeux n'est pas très stable.

Cependant, la gestion du câble et notamment de son enroulement apparaît comme difficile du fait qu'il faut éviter de l'endommager.

Ainsi, afin d'éviter les brins morts et les emmêlements du câble, un système de trancannage est nécessaire de manière à guider le câble lors de l'enroulement. Or, dans l'état de la technique, ces systèmes de trancannage sont généralement des enrouleurs lourds, complexes, fragiles et qui introduisent de nombreux frottements au niveau du câble ce qui peut provoquer une usure prématurée du câble.

Le but de la présente invention est donc de surmonter, au moins partiellement, les inconvénients précités de l'état de la technique et de proposer un système de trancannage simple et limitant les frottements au niveau du câble.

Ainsi, la présente invention concerne un véhicule d'entretien de pistes skiables sur lequel est monté un support de tambour d'enroulement d'un câble, ledit support comportant :
- une base destinée à être fixée sur le châssis du véhicule,
- une partie articulée pivotante portant le tambour, l'axe de pivotement étant perpendiculaire à l'axe de rotation du tambour,
- des moyens d'actionnement de la partie articulée autour de l'axe de pivotement de manière alternative entre une première et une deuxième position prédéterminée lors de l'enroulement du câble pour permettre un enroulement régulier du câble sur la largeur axiale du tambour, les moyens d'actionnement étant positionnés sous le tambour.

Selon un autre aspect de la présente invention, le pivotement du tambour entre la première et la deuxième position prédéterminée décrit un arc de cercle correspondant sensiblement à la largeur axiale du tambour.

Selon un aspect supplémentaire de la présente invention, le câble est en matière synthétique.

Selon un aspect additionnel de la présente invention, la matière synthétique du câble est du polyéthylène.

Selon un autre aspect de la présente invention, les moyens d'actionnement comprennent un vérin hydraulique.

Selon un aspect supplémentaire de la présente invention, lors de l'enroulement d'un câble autour du tambour, les moyens d'actionnement du support sont synchronisés avec la rotation du tambour.

Selon un aspect additionnel, lors de l'enroulement d'un câble autour du tambour, les moyens d'actionnement font pivoter le tambour d'un arc de cercle correspondant sensiblement à un diamètre de câble lorsque le tambour effectue une rotation complète.

D'autres caractéristiques et avantages de l'invention apparaîtront dans la description qui va maintenant en être faite, en référence aux dessins annexés qui en représentent, à titre indicatif mais non limitatif, un mode de réalisation possible.

Sur ces dessins:
- la figure 1 représente un schéma d'un mode de réalisation d'un support de tambour selon la présente invention;
- la figure 2 représente un schéma d'un mode de réalisation d'un support de tambour et de ses moyens d'actionnement selon la présente invention;
- la figure 3 représente un schéma d'un mode de réalisation d'un support de tambour et de ses moyens d'actionnement dans une première position prédéterminée;
- la figure 4 représente un schéma d'un mode de réalisation d'un support de tambour et de ses moyens d'actionnement dans une deuxième position prédéterminée;
- la figure 5 représente un schéma d'un véhicule d'entretien de piste skiables équipé d'un support de tambour tel que décrit sur les figures 1 à 4 ;

Dans la description qui va suivre, on désigne de façon générale:
Le terme «piste skiable» correspond à toute piste enneigée de manière naturelle ou artificielle destinée à recevoir des utilisateurs de skis ou tout autre moyen permettant de se déplacer sur la neige.

Le terme « trancannage » correspond à l'action d'enrouler un câble de manière ordonnée autour d'un tambour d'enroulement ;

Les modes de réalisation de la présente invention concernent un support de tambour d'enroulement d'un câble, ledit support étant destiné à être monté sur un véhicule d'entretien de pistes skiables.

La figure 1 représente un exemple de réalisation du support 1 qui comprend une base 2 destinée à être fixée sur le châssis du véhicule, cette base pouvant être le châssis du véhicule lui-même, et une partie articulée 3 pivotante autour d'un axe de pivotement 5. L'axe de pivotement est donc solidaire du châssis et permet de supporter les efforts transmis lors de l'enroulement du câble, l'effort de traction pouvant être de plusieurs tonnes. Pour cela, le pivotement du support 1 peut se faire autour d'axes insérés dans des bagues ou dans des rotules. La partie articulée 3 porte le tambour d'enroulement 7 qui est guidé en rotation autour d'un axe de rotation 9 perpendiculaire à l'axe de pivotement 5.

De plus, le support 1 de tambour 7 comprend également des moyens d'actionnement 11 de la partie articulée 3 autour de l'axe de pivotement 5 comme par exemple un vérin hydraulique tel que représenté sur la figure 2. Les moyens d'actionnement 11 permettent de faire pivoter la partie articulée 3 autour de l'axe de pivotement 5 entre une première et une deuxième position prédéterminée représentées respectivement sur les figures 3 et 4 et correspondant à une orientation du tambour de manière à ce que le câble 13 s'enroule sur un premier 15 et un deuxième 17 bord du tambour 7. Les première et deuxième positions sont déterminées de manière à éviter un frottement du câble 13 sur le flasques du tambour 7.

De plus, les flasques peuvent être arrondies à leur extrémité et/ou présenter une forme inclinée et /ou un revêtement peut être appliqué à l'intérieur des flasques afin d'éviter d'endommager le câble 13 par frottement contre les flasques.

De plus, un ou plusieurs capteurs sont installés sur le support 1 de tambour 7 ou sur les moyens d'actionnement 11 afin de repérer la position du support 1 de tambour 7 lors de la mise en route et en fonctionnement pour piloter les allers-et-retours du support autour de l'axe de pivotement.

D'autre part, la distance entre l'axe de pivotement 5 et l'axe de rotation 9 du tambour 7 est supérieure au diamètre du tambour 7, qui est par exemple de 900 mm, de manière à limiter l'inclinaison du tambour 7 par rapport au câble 13 lors du pivotement de la partie articulée 3 entre la première et la deuxième position prédéterminée.

Ainsi, lors de l'enroulement du câble 13, le vérin hydraulique 11 fait pivoter de manière alternative la partie articulée 3 entre la première et la deuxième position prédéfinie. De plus, la vitesse de déplacement du vérin est couplée ou synchronisée avec la vitesse de rotation du tambour 7 de sorte que lorsque le tambour 7 effectue une rotation sur lui-même, le pivotement de la partie articulée 3 correspond sensiblement au diamètre du câble 13 afin de permettre un enroulement régulier du câble sur toute la largeur axiale L du tambour 7.

Par ailleurs, comme représenté sur les figures 1 à 4, l'axe de rotation du tambour 7 est orienté de manière à être perpendiculaire aux essieux du véhicule 20 ce qui permet d'une part d'abaisser le centre de gravité du tambour 7 et d'autre part d'obtenir un enroulement régulier par un simple mouvement de pivotement de la partie articulée 3 sans nécessité de dispositif supplémentaire de guidage en contact avec le câble.

Par ailleurs, les modes de réalisation du support 1 de tambour 7 décrit précédemment sont tout particulièrement adaptés pour être associé à un câble synthétique, comme par exemple un câble en polyéthylène. En effet, les câbles synthétiques présentent un risque de glissement des spires du câble 13 moins important qu'avec un câble métallique et ne nécessitent donc pas un trancannage aussi précis que les câbles métalliques.
Selon un mode de réalisation préférentiel, le tambour et son support sont des structures mécanosoudées en acier.

Les modes de réalisation de la présente invention concernent également un véhicule d'entretien 20 de piste skiable comprenant un support de tambour tel que décrit précédemment. Un tel véhicule est représenté schématiquement sur la figure 5 et comprend également un bâti 19 sur lequel est monté une potence 22 équipée de poulies 21 afin de guider le câble 13 en direction d'une poulie 23 du bâti 19 puis vers le tambour d'enroulement 7 d'une part et vers le point d'attache du câble 13 d'autre part. L'orientation de la potence 22 par rapport au véhicule 20 pouvant varier à 360°. Le tambour 7 fait partie d'un treuil 25 dont le moteur peut être déporté sur le châssis 27 du véhicule 20.

Ainsi, la partie articulée 3 comprend également un moteur hydraulique d'entraînement du tambour 7, ledit moteur hydraulique étant alimenté via des flexibles par une pompe de treuil fixée au moteur thermique du véhicule 20. Le trancannage du câble 13 se fait donc sans contact entre la poulie 23 du bâti 19 et le tambour 7 du treuil 23 ce qui permet de limiter les frottements subis par le câble 13 et ainsi d'éviter une usure prématurée du câble 13. La géométrie du support 1 est réalisée de manière à ce que l'axe de rotation 9 du tambour 7 soit sensiblement perpendiculaire à la direction du câble 13 entre la poulie 23 et le tambour 7.

Il convient également de noter que les modes de réalisation de la présente invention concernent aussi bien les treuils à tirage direct dans lesquels le tambour tire directement sur le câble comme représenté sur la figure 5 que des treuils à cabestan dans lesquels le cabestan exerce l'effort de traction, le tambour ne servant alors que de stockage du câble.

## Revendications

1. Véhicule (20) d'entretien de pistes skiables sur lequel est monté un support (1) de tambour d'enroulement (7) d'un câble (13) **caractérisé en ce que** le support (1) comporte :
- une base (2) destinée à être fixée sur le châssis du véhicule (20),
- une partie articulée pivotante (3) portant le tambour (7), l'axe de pivotement (5) étant perpendiculaire à l'axe de rotation (9) du tambour (7),
- des moyens d'actionnement (11) de la partie articulée pivotante (3) autour de l'axe de pivotement (5) de manière alternative entre une première et une deuxième position prédéterminée lors de l'enroulement du câble (13) pour permettre un enroulement régulier du câble (13) sur la largeur axiale (L) du tambour (7), les moyens d'actionnement (11) étant positionnés sous le tambour (7).

2. Véhicule (20) selon la revendication 1 dans lequel le pivotement du tambour (7) entre la première et la deuxième position prédéterminée décrit un arc de cercle correspondant sensiblement à la largeur axiale (L) du tambour (7).

3. Véhicule (20) selon la revendication 1 ou 2 dans lequel le câble (13) est en matière synthétique.

4. Véhicule (20) selon la revendication 3 dans lequel la matière synthétique du câble est du polyéthylène.

5. Véhicule (20) selon l'une des revendications précédentes dans lequel les moyens d'actionnement (11) comprennent un vérin hydraulique.

6. Véhicule (20) selon l'une des revendications précédentes dans lequel, lors de l'enroulement d'un câble (13) autour du tambour d'enroulement (7), les moyens d'actionnement (11) du support (1) sont synchronisés avec la rotation du tambour d'enroulement (7).

7. Véhicule (20) selon la revendication 6 dans lequel lors de l'enroulement d'un câble (13) autour du tambour d'enroulement (7), les moyens d'actionnement (11) font pivoter le tambour d'enroulement (7) d'un arc de cercle correspondant sensiblement à un diamètre de câble (13) lorsque le tambour d'enroulement (7) effectue une rotation complète.

## Patentansprüche

1. Skipisten-Pflegefahrzeug (20), auf dem ein Träger (1) einer Trommel (7) zum Aufwickeln eines Kabels (13) angebracht ist, **dadurch gekennzeichnet, dass** der Träger (1) Folgendes umfasst:
- eine Basis (2), die dazu bestimmt ist, am Rahmen des Fahrzeugs (20) befestigt zu werden,
- einen schwenkbar angelenkten Teil (3), der die Trommel (7) trägt, wobei die Schwenkachse (5) senkrecht zur Drehachse (9) der Trommel (7) ist,
- Mittel (11) zur Betätigung des schwenkbar angelenkten Teils (3) um die Schwenkachse (5) abwechselnd zwischen einer ersten und einer zweiten vorbestimmten Position beim Aufwickeln des Kabels (13), um ein gleichmäßiges Aufwickeln des Kabels (13) über die axiale Breite (L) der Trommel (7) zu gestatten, wobei die Betätigungsmittel (11) unter der Trommel (7) positioniert sind.

2. Fahrzeug (20) nach Anspruch 1, wobei das Schwenken der Trommel (7) zwischen der ersten und der zweiten vorbestimmten Position einen Kreisbogen beschreibt, der der axialen Länge (L) der Trommel (7) im Wesentlichen entspricht.

3. Fahrzeug (20) nach Anspruch 1 oder 2, wobei das Kabel (13) aus Kunststoff besteht.

4. Fahrzeug (20) nach Anspruch 3, wobei der Kunststoff des Kabels Polyethylen ist.

5. Fahrzeug (20) nach einem der vorhergehenden Ansprüche, wobei die Betätigungsmittel (11) einen Hydraulikzylinder umfassen.

6. Fahrzeug (20) nach einem der vorhergehenden Ansprüche, wobei die Betätigungsmittel (11) des Trägers (1) beim Aufwickeln eines Kabels (13) auf die Wickeltrommel (7) mit der Drehung der Wickeltrommel (7) synchronisiert sind.

7. Fahrzeug (20) nach Anspruch 6, wobei die Betätigungsmittel (11) beim Aufwickeln eines Kabels (13) auf die Wickeltrommel (7) bewirken, dass die Wickeltrommel (7) auf einem Kreisbogen schwenkt, der einem Durchmesser des Kabels (13) im Wesentlichen entspricht, wenn die Wickeltrommel (7) eine vollständige Umdrehung ausführt.

## Claims

1. Ski slope maintenance vehicle (20) on which there is mounted a support (1) for a winding drum (7) for a cable (13), **characterized in that** the support (1) comprises:
- a base (2) intended to be fixed to the chassis of the vehicle (20),
- a pivoting articulated part (3) bearing the drum (7), the pivot axis (5) being perpendicular to the axis of rotation (9) of the drum (7),
- actuating means (11) for actuating the pivoting articulated part (3) about the pivot axis (5) back and forth between a first and a second predetermined position during the winding of the cable (13) so as to allow even winding of the cable (13) across the axial width (L) of the drum (7), the actuating means (11) being positioned under the drum (7).

2. Vehicle (20) according to Claim 1, in which the pivoting of the drum (7) between the first and the second predetermined position describes an arc of a circle corresponding substantially to the axial width (L) of the drum (7).

3. Vehicle (20) according to Claim 1 or 2, in which the cable (13) is made of a synthetic material.

4. Vehicle (20) according to Claim 3, in which the synthetic material of the cable is polyethylene.

5. Vehicle (20) according to one of the preceding claims, in which the actuating means (11) comprise a hydraulic actuating cylinder.

6. Vehicle (20) according to one of the preceding claims, in which, as a cable (13) is being wound around the winding drum (7), the actuating means (11) of the support (1) are synchronized with the rotation of the winding drum (7).

7. Vehicle (20) according to Claim 6, in which, as a cable (13) is being wound around the winding drum (7), the actuating means (11) cause the winding drum (7) to pivot through an arc of a circle corresponding substantially to one diameter of cable (13) for one full revolution of the winding drum (7).
